# EUROPÄISCHE PATENTSCHRIFT

(11) **EP 1 488 828 B1**
(45) Veröffentlichungstag und Bekanntmachung des Hinweises auf die Patenterteilung: **29.11.2006**
(21) Anmeldenummer: 04012608.8
(22) Anmeldetag: 27.05.2004
(51) Int. Cl.: A62B 1/14, E06C 7/18

(54) **Sicherungsanordnung für Steigvorrichtungen wie Leitern**
Security device for climbing devices, such as ladders
Dispositif de sécurité pour dispositifs pour monter, tels que des échelles

(30) Priorität: 18.06.2003 DE 20309454 U
(43) Veröffentlichungstag der Anmeldung: 22.12.2004
(73) Patentinhaber: Firma Zarges GmbH & Co. KG, 82362 Weilheim (DE)
(72) Erfinder: Dietz, Friedrich, 82432 Walchensee (DE); Schneider, Thomas, 86899 Landsberg (DE); Beck, Olav, 64683 Einhausen (DE)
(74) Vertreter: Baronetzky, Klaus

(56) Entgegenhaltungen:
- EP-A- 0 279 929
- DE-A- 3 510 602
- DE-U- 29 819 237
- FR-A- 2 437 846
- FR-A- 2 617 050
- US-A- 5 265 696

## Beschreibung

Die Erfindung betrifft eine Sicherungsanordnung für Steigvorrichtungen wie Leitern, gemäß dem Oberbegriff von Anspruch 1.

Eine derartige Sicherungsanordnung für Steigvorrichtungen wie Leitern ist seit langem bekannt. DE 298 19 237 U offenbart solch eine Sicherungsanordnung. Sicherungsanordnungen müssen gemäß den Vorschriften verwendet werden, wenn die betreffende Leiter eine gewisse Höhe übersteigt und kein Rückenschutz vorgesehen ist. Hierzu ist in der Regel eine Schiene mittig und parallel zu der Leiter angebracht, an der ein Sicherungsläufer schiebebeweglich gelagert ist.

Wenn der Leiternbenutzer den Halt verliert, soll der Sicherungsläufer an speziellen und in einem Abstand von höchstens 14 cm vorgesehenen Ausnehmungen einrasten, um so einen Sturz des Leiternbenutzers, der beispielsweise über ein Tragegeschirr mit dem Sicherungsläufer verbunden ist, zu verhindern.

Um einen Absturz sicher zu verhindern, ist es ausgesprochen wichtig, dass ein Sicherungshaken oder ein sonstiges Sicherungselement auch zuverlässig einrastet. Das Einrasten muss dann sogleich in belastbarer Weise erfolgen, denn die von dem Sicherungshaken aufzunehmende Kraft kann kurzfristig durchaus ein Mehrfaches des Gewichts des Leiterbenutzers betragen.

Andererseits soll der Leiterbenutzer bei der Aufwärtsbewegung möglichst wenig behindert werden. Daher haben sich Sicherungshaken bewährt, die bei der Aufwärtsbewegung zurückgezogen werden, so dass sie außer Eingriff der Fanglöcher an der Schiene sind. Aus dem vorstehend genannten Grund ist es andererseits wichtig, dass der Sicherungsläufer mit großen Kräften belastbar ist und auch mit dem erforderlichen Sicherheitsabstand präzise einrastet. Daher ist es wesentlich, dass der Sicherungshaken in jeder Richtung präzise geführt wird.

Um zu verhindern, dass der Sicherungsläufer versehentlich fehlerhaft bedient wird, ist es auch wesentlich, dass er nicht um 180° verdreht an der Schiene angebracht wird. In diesem Falle würde er nämlich die Aufwärtsbewegung sperren und die Abwärtsbewegung gestatten. Um eine entsprechende Verdrehsicherung bereitzustellen, ist es bekannt geworden, eingangsseitig und ausgangsseitig der Schiene ein Schutzprofil anzubringen, das ein Fehleinschieben des Sicherungsläufers verhindern soll.

Nachteilig bei den bekannten Lösungen ist es jedoch, dass der Sicherungsläufer nicht an einer beliebigen Stelle an der Schiene angebracht werden kann, sondern nur an dem Anfang und an dem Ende sowie gegebenenfalls an speziellen Umsteigestationen.

Um diese Nachteile zu vermeiden, ist aus der DE-U1-298 11 906 eine Vorrichtung zum Abnehmen und Aufsetzen des Läufers einer Horizontalsicherung bekannt geworden. Es ist ein speziell ausgestaltetes Schienenstück vorgesehen, das die Entnahme des Sicherungsläufers erleichtern soll. Diese Lösung ist jedoch aufwendig herzustellen und hat den Nachteil, dass die Sicherungsfunktion an der Umsteigestelle aufgehoben ist, so dass hier besondere Vorsicht angebracht ist.

Zudem ist ein nahtloses Gleiten des Sicherungsläufers aufgrund der beiden Schnittstellen endseitig der Umsteigestation nicht möglich.

Ferner sind anstelle der zuverlässig rastenden Sicherungsläufer auch Sicherungsläufer bekannt geworden, die mit einem Exzenter arbeiten, der Reibkraft aufbringen soll. Diese Lösung ist jedoch recht umweltabhängig und bieten dann keine oder zumindest eine stark verminderte Sicherheit mehr, wenn aufgrund eines schmierigen Oberflächenbelages die Reibkraft drastisch vermindert ist. Derartige Schienen können zudem nicht gefettet werden, da ansonsten die Reibkraft zu gering wäre.

Sie sind daher dem Grunde nach schwergängiger, so dass es bereits vorgeschlagen ist, Wälzlager zu verwenden, die an dem Sicherungsläufer angebracht sind und die Beweglichkeit erhöhen soll. Derartige Wälzlager sind jedoch ihrerseits verschmutzungsanfällig und erhöhen den baulichen Aufwand, aber auch das Gewicht des Sicherungsläufers.

Daher liegt der Erfindung die Aufgabe zu Grunde, eine Sicherungsanordnung für Steigvorrichtungen wie Leitern gemäß dem Oberbegriff von Anspruch 1 zu schaffen, die besser handhabbar ist, aber dennoch eine größere Betriebssicherheit aufweist.

Diese Aufgabe wird erfindungsgemäß durch Anspruch 1 gelöst. Vorteilhafte Weiterbildungen ergeben sich aus den Unteransprüchen.

Die erfindungsgemäße Lösung erlaubt es erstmals, den Sicherungsläufer auch unterwegs, also über den Verlauf der Schiene an einer beliebigen Stelle einzusetzen oder auszuklinken, und zwar überraschenderweise, ohne dass die Sicherungsfunktion beeinträchtigt wird. Vielmehr erhöht sich durch diese Möglichkeit die Akzeptanz des Sicherungsläufers deutlich, so dass durch die intensivere Benutzung gewährleistet ist, dass ein erhöhtes Maß an Sicherheit für die Leiterbenutzer besteht.

In erfindungsgemäß überraschend effizienter Weise lässt sich durch die bewegliche Lagerung der Backen des Sicherungläufers aneinander realisieren, die es erlaubt, die Backen in eine Arbeitsstellung oder in eine Lösestellung zu bringen und in diesem Zustand den Sicherungsläufer zu entnehmen oder aufzusetzen.

Erfindungsgemäß ist zusätzlich eine Verdrehsicherung vorgesehen, die ein fehlerhaftes Aufsetzen des Sicherungsläufers verhindert.

Erfindungsgemäß besonders günstig ist es, wenn die Verdrehsicherung in oder an einer Backe des Sicherungsläufers realisiert ist und beispielsweise so verwirklicht ist, dass ein Schließen des Sicherungsläufers mit Sicherheit verhindert wird, wenn der Sicherungsläufer versehentlich falsch aufgesetzt wird.

In bevorzugter Ausgestaltung ist die Verdrehsicherung als Schwerkraftsicherung ausgestaltet, die frei von der möglichen Einwirkung des Benutzers arbeitet und automatisch in der falschen Lage des Sicherungsläufers dessen Aktivierung blockiert.

Erfindungsgemäß bevorzugt ist es bei dieser Ausführungsform, dass zusätzlich eine Verdrehsicherung durch ein an sich bekanntes Profilelement realisiert ist, das das Einführen an dem Eingang oder dem Ausgang oder gegebenenfalls einer Umsteigestation der Schiene dann verhindert, wenn der Sicherungsläufer die falsche Lage einnimmt.

Erfindungsgemäß ist es besonders günstig, dass die zusätzliche Verdrehsicherung in mechanisch einfacher Weise ausgebildet sein kann. So kann beispielsweise ein abgerundeter Vorsprung an einer der Backen vorgesehen sein, der mit einer einseitig vorgesehenen Sperre an der Schiene zusammenarbeitet und bei richtiger Ausrichtung des Sicherungsläufers das Einschieben erlaubt, bei verdrehter Position dies jedoch verhindert.

Besonders günstig ist es auch, dass alle sicherungsrelevanten Teile, wie die Federn für die Backen, gekapselt untergebracht und damit vor Verschmutzung geschützt sind.

Erfindungsgemäß ist die integrierte Verdrehsicherung gekapselt untergebracht und damit vor Verschmutzung geschützt.

Damit ist der erfindungsgemäße Sicherungsläufer auch in stark verschmutzungsanfälligen Umgebungen geeignet und insbesondere auch unabhängig vom Verschmutzungszustand der Schiene, so dass erhöhten Sicherungsanforderungen Rechnung getragen werden kann.

Es zeigen:
- Fig. 1: eine Vorderansicht einer Ausführungsform des erfindungsgemäßen Sicherungsläufers;
- Fig. 2: eine Draufsicht von oben auf den Sicherungsläufer in der Ausführungsform gemäß Fig. 1;
- Fig. 3: eine Seitenansicht des Sicherungläufers gemäß Fig. 1 und 2;
- Fig. 4: eine Ansicht der Ausführungsform des Sicherungsläufers gemäß Fig. 1, jedoch in der gelösten Stellung; und
- Fig. 5: eine Schnittansicht der Ausführungsform der Fig. 1 bis 4, in der geschlossenen Position.

Die in Fig. 1 dargestellte Sicherungsanordnung 10 weist einen Sicherungläufer 12 auf, der auf einer Schiene 14 gleitgelagert ist.

Der Sicherungsläufer 12 weist eine Bewegungsbacke und eine Festbacke 18 auf, die je Nuten 20, 22 aufweisen, in denen die Schiene 14 geführt ist, wie es auch aus Fig. 2 ersichtlich ist.

Die Schiene 14 weist eine Vielzahl von voneinander vertikal beabstandeten Rastöffnungen 24 auf, die für den Eingriff des Sicherungshakens 26 bestimmt sind.

Der Sicherungshaken 26 ist schwenkbeweglich auf einem mittlerem Bolzen 28 gelagert, der sich zwischen den Backen 16 und 18 erstreckt. Zusätzlich sind zwei Bolzen 30 und 32 vorgesehen, die sich ebenfalls zwischen den Backen 16 und 18 erstrecken.

Die Form des Sicherungshakens 26 lässt sich aus Fig. 3 im Wesentlichen entnehmen, wobei er in an sich bekannter Weise eine Öse 36 aufweist, an der ein Sicherungsseil befestigbar ist.

Die Anordnung der Bolzen 28 bis 32 lässt sich ebenfalls Fig. 3 entnehmen.

Aus Fig. 3 ist auch eine Schnittlinie A-A ersichtlich, die dem Schnitt gemäß Fig. 5 entspricht.

Wie aus Fig. 4 ersichtlich ist, lassen sich die Bewegungsbacken 16 und die Festbacke 18 auseinanderziehen, so dass die Nuten 20 und 22 außer Eingriff der Schiene 14 geraten.

Aus Fig. 4 ist ebenfalls ersichtlich, dass die Bolzen 28, 30 und 32 je von Hülsen 34, 36 und 38 umgeben sind. Die Hülsen nehmen auch die Druckfedern auf, die aus Fig. 5 besser ersichtlich sind.

Fig. 5 zeigt den erfindungsgemäßen Sicherungläufer - jedoch der Einfachheit halber ohne den Sicherungshaken 26 - im Schnitt.

Gleiche Bezugszeichen deuten hier wie auch in den weiteren Figuren auf gleiche Teile hin.

Die Bolzen 28 und 32 weisen einen recht großen Durchmesser auf, so dass eine entsprechende Formstabilität und Verdrehsicherheit gegeben ist, während der Bolzen 30 der zusätzlichen Führung dient. In einem Hohlraum je zwischen den Bolzen und der zugehörigen Hülse ist je eine Druckfeder 40, 42 und 44 vorgesehen, wobei durch die Ausgestaltung der Konstruktion und die Ausrichtung der Druckfeder sichergestellt ist, dass die Federrichtung die Backen 16 und 18 aufeinander zu drückt.

In dem dargestellten Ausführungsbeispiel weist die Bewegungsbacke 16 eine Verdrehsicherung 50 als Verriegelungselement auf. Die Verdrehsicherung 50 versperrt die Bewegung der Bewegungsbacke 16 zur Festbacke 18 hin, wenn sich der Sicherungläufer 12 nicht in der richtigen Position befindet, also nicht in der Position wie sie in Fig. 5 dargestellt ist, sondern um 180° gedreht. In dieser Position fällt ein Sicherungsbauteil 52 in eine Ausnehmung in dem Bolzen 28 so hinein, dass auch bei Betätigen eines in der Figur nicht dargestellten Lösestiftes ein Zusammenschieben der beiden Backen nicht möglich ist.

Die Verdrehsicherung 50 ist vollständig gekapselt und berührungsgeschützt eingebracht, so dass eine Manipulation von außen nicht möglich ist.

Als zusätzliche Verdrehsicherung ist in an sich bekannter Weise die Form der Backen bei dem Bereich 56 (vgl. Fig. 3) asymmetrisch, so dass dort die Bewegungsbacke 16 eine andere Form als die Festbacke 18 aufweist. Über einen entsprechenden Anschlag oben und unten an der Schiene lässt sich ein fehlerhaftes Aufstecken der Backe verhindern.

## Patentansprüche

1. Sicherungsanordnung für Steigvorrichtungen wie Leitern, mit einem Sicherheitsläufer, der dazu geeignet ist, auf einer Schiene entlang der Leiter gleitgelagert zu sein, und der zwei Backen (16, 18) aufweist, zwischen denen ein Sicherungshaken (26) schwenkbeweglich gelagert ist,
**dadurch gekennzeichnet, dass**
die Backen (16, 18) zueinander beweglich gelagert sind und mindestens eine Backe eine Verdrehsicherung (50), die verhindert, dass der Sicherheitsläufer um 180 Grad verdreht an der Schiene angebracht wird, aufweist, und die Verdrehsicherung (50) gekapselt angeordnet ist.

2. Sicherungsanordnung für Steigvorrichtungen wie Leitern nach Anspruch 1, **dadurch gekennzeichnet, dass** sich zwischen den Backen (16, 18) Bolzen (28, 32) erstrecken, auf denen eine, die Bewegungsbacke (16), schiebebeweglich zwischen zwei Endpositionen gelagert ist und dass der Sicherungsläufer (12) in geöffnetem Zustand auf eine Schiene (14) aufsetzbar und von ihr entnehmbar ist.

3. Sicherungsanordnung für Steigvorrichtungen wie Leitern nach Anspruch 1 oder 2, **dadurch gekennzeichnet, dass** sich zwischen den Backen (16, 18) Federn erstrecken, die die Bewegungsbacke (16) in einer Position, insbesondere der geschlossenen Position, federbelastet halten.

4. Sicherungsanordnung für Steigvorrichtungen wie Leitern nach Anspruch 3, **dadurch gekennzeichnet, dass** ein Raststift vorgesehen ist, der die Bewegungsbacke (16) in einer Position hält, in der die Federn zwischen den Backen (16, 18) gespannt sind.

5. Sicherungsanordnung für Steigvorrichtungen wie Leitern nach Anspruch 4, **dadurch gekennzeichnet, dass** ein Verriegelungselement für die Position der Bewegungsbacke (16) eine Schwerkraftsicherung aufweist und insbesondere der Sicherungsläufer (12) nur dann zusammenschiebbar ist, wenn er die richtige Position auf der Schiene (14) einnimmt.

6. Sicherungsanordnung für Steigvorrichtungen wie Leitern nach einem der Ansprüche 2 bis 5, **dadurch gekennzeichnet, dass** die die Backen (16, 18) aneinander lagernden Bolzen (28, 30, 32) mindestens teilweise mit Hülsen (34, 36, 38) versehen sind, die sie umgeben.

7. Sicherungsanordnung für Steigvorrichtungen wie Leitern nach einem der Ansprüche 2 bis 6, **dadurch gekennzeichnet, dass** ein Sicherungshaken (28) vorgesehen ist, der auf einem der Bolzen, insbesondere dem mittleren Bolzen (28), schwenkbeweglich gelagert ist und zwar insbesondere in einem vorgegebenen Abstand zur Festbacke (18) welche eine der Backen (16, 18) darstellt und fest angeordnet ist.

8. Sicherungsanordnung für Steigvorrichtungen wie Leitern nach einem der vorhergehenden Ansprüche, **dadurch gekennzeichnet, dass** die Beweglichkeit der Backen (16, 18) zueinander eine translatorische Beweglichkeit ist und der mögliche Bewegungsweg etwa der Backenstärke entspricht.

9. Sicherungsanordnung für Steigvorrichtungen wie Leitern nach einem der Ansprüche 4 bis 8, **dadurch gekennzeichnet, dass** die Backen (16, 18) beim Lösen des Raststiftes zusammenschnappen und die Schiene (14) umgreifen, insbesondere dann, wenn die Schwerkraftsicherung nicht anspricht.

10. Sicherungsanordnung für Steigvorrichtungen wie Leitern nach einem der Ansprüche 3 bis 9, **dadurch gekennzeichnet, dass** die Federn zwischen den Backen (16, 18) Druckfedern sind und insbesondere die Bolzen (28, 30, 32) umgebend gelagert sind und die Backen (16, 18) zusammendrücken.

11. Sicherungsanordnung für Steigvorrichtungen wie Leitern nach einem der vorhergehenden Ansprüche, **dadurch gekennzeichnet, dass** drei Bolzen (28, 30, 32) vorgesehen sind, die unter Bildung eines sehr flachen Dreiecks über die Achsen verteilt gelagert sind und dass insbesondere der mittlere Bolzen (28) den größten Durchmesser aufweist und den Sicherungshaken (28) lagert.

12. Sicherungsanordnung für Steigvorrichtungen wie Leitern nach einem der vorhergehenden Ansprüche, **dadurch gekennzeichnet, dass** die Verdrehsicherung (59) als Formabweichung der beiden Backen (16, 19) voneinander, insbesondere an der den Schienen (14) zugewandte Seite der Backen (16, 18), ausgebildet ist und mit einer an der Unterseite, der Oberseite und/oder gegebenenfalls zwischen Einlässen der Schiene (14) einseitig angebrachten Sperre kooperiert.

## Claims

1. Safety arrangement for climbing devices such as ladders, with a safety runner which is suitable for slide-bearing on a rail along the ladder and which comprises two jaws (16, 18), between which a locking hook (26) is lodged with a swivelling motion, **characterized in that** the jaws (16, 18) are lodged movably to each other and at least one jaw comprises an anti-twist device (50), which prevents the safety runner rotated by 180 degrees from attaching to the rail, and the anti-twist device (50) is arranged totally enclosed.

2. Safety arrangement for climbing devices such as ladders according to claim 1, **characterized in that** pins (28, 32) extend between the jaws (16, 18), on which one, the movement jaw (16), is lodged in a sliding motion between two end positions and that the safety runner (12) in the open condition can be placed on a rail (14) and removed from it.

3. Safety arrangement for climbing devices such as ladders according to claim 1 or 2, **characterized in that** springs extend between the jaws (16, 18), which maintain the movement jaw (16) spring-loaded in one position, preferably the closed position.

4. Safety arrangement for climbing devices such as ladders according to claim 3, **characterized in that** a plunger pin is provided, which holds the movement jaw (16) in a position in which the springs are tensed between the jaws (16, 18).

5. Safety arrangement for climbing devices such as ladders according to claim 4, **characterized in that** a bolting device element for the position of the movement jaw (16) comprises a gravity safety device and preferably the safety runner (12) is only then collapsible, if it adopts the correct position on the rail (14).

6. Safety arrangement for climbing devices such as ladders according to one of the claims 2 to 5, **characterized in that** the pins (28, 30, 32) positioning the jaws (16, 18) together are at least partly provided with cases (34, 36, 38), which surround them.

7. Safety arrangement for climbing devices such as ladders according to one of the claims 2 to 6, **characterized in that** a locking hook (28) is provided, which is lodged in a swivelling motion on one of the pins, preferably the middle pin (28), and preferably at a given distance to the fixed jaw (18), which represents one of the jaws (16,18) and is arranged fixed.

8. Safety arrangement for climbing devices such as ladders according to one of the preceding claims, **characterized in that** the mobility of the jaws (16, 18) to each other is a translatorial mobility and the possible movement corresponds approximately to the strength of the jaws.

9. Safety arrangement for climbing devices such as ladders according to one of the claims 4 to 8, **characterized in that** the jaws (16, 18) snap together and surround the rail (14) upon the drawing of the plunging pin, preferably then, when the gravity safety device does not respond.

10. Safety arrangement for climbing devices such as ladders according to one of the claims 3 to 9, **characterized in that** the springs between the jaws (16, 18) are compression springs and preferably are lodged surrounding the pins (28, 30, 32) and the jaws (16 18) squeeze together.

11. Safety arrangement for climbing devices such as ladders according to one of the preceding claims **characterized in that** three pins (28, 30, 32) are provided, configured under formation of a very flat triangle, distributed across the axles and that preferably the middle pin (28) comprises the largest diameter and lodges the locking hook (28).

12. Safety arrangement for climbing devices such as ladders according to one of the preceding claims **characterized in that** the anti-twist device (59) is configured as a deviation in the form of the two jaws (16, 19) from each other, preferably on the side of the jaws (16, 18) turned towards the rails (14), and cooperates with a barrier mounted on one side on the lower side, the top side and/or if necessary between inlets of the rail (14) .

## Revendications

1. Disposition de sécurité pour dispositifs d'ascension tels que des échelles, avec un coureur de sécurité qui convient pour être monté par un palier à glissement sur un rail le long de l'échelle, et qui présente deux mâchoires (16, 18), entre lesquelles, un crochet de sécurité (26) est monté de façon pivotante, **caractérisée en ce que** les mâchoires (16, 18) sont logées mobile l'une par rapport à l'autre et qu'au moins une mâchoire présente une sécurité de torsion (50), qui empêche le coureur de sécurité d'être attaché tordu de 180 degrés au rail et que la sécurité de torsion (50) est disposée encapsulé.

2. Disposition de sécurité pour dispositifs d'ascension tels que des échelles selon la revendication 1, **caractérisée en ce que** des boulons (28, 32) s'étendent entre les mâchoires (16, 18) sur lesquels une, la mâchoire mobile (16), est logée par un mouvement coulissant entre deux extrémités et que la course de sécurité (12) peut être placé dans l'état ouvert sur un rail (14) et peut en être enlevé.

3. Disposition de sécurité pour dispositifs d'ascension tels que des échelles selon la revendication 1 ou 2, **caractérisée en ce que** des ressorts s'étendent entre les mâchoires (16, 18), qui maintiennent la mâchoire mobile (16) dans une position, de préférence la position fermée, sous l'action d'un ressort.

4. Disposition de sécurité pour des dispositifs d'ascension tels que des échelles selon la revendication 3, **caractérisée en ce qu'**une broche d'arrêt est prévue, qui maintient la mâchoire mobile (16) dans une position dans laquelle les ressorts sont tendus entre les mâchoires (16, 18).

5. Disposition de sécurité pour des dispositifs d'ascension tels que des échelles selon la revendication 4, **caractérisée en ce qu'**un élément de verrouillage pour la position de la mâchoire mobile (16) présente une sécurité fonctionnant par la gravité et que le coureur de sécurité (12) ne peut alors de préférence être replié, s'il occupe la position correcte sur le rail (14).

6. Disposition de sécurité pour des dispositifs d'ascension tels que des échelles selon une des revendications 2 à 5, **caractérisé en ce que** les boulons (28, 30, 32) logées sur les mâchoires (16, 18) sont au moins en partie couverts par des manchons le cas (34, 36, 38) qui les entourent.

7. Disposition de sécurité pour des dispositifs d'ascension tels que des échelles selon une des revendications 2 à 6, **caractérisée en ce qu'**un crochet de sécurité (28) est prévu, qui est logé pivotant sur un des boulons, de préférence le boulon du milieu (28), et de préférence à une distance prédéfinie de la mâchoire fixe (18), qui représente l'une des mâchoires (16,18) et est disposée de façon fixe.

8. Disposition de sécurité pour des dispositifs d'ascension tels que des échelles selon une des revendications précédentes ainsi, que la mobilité des mâchoires (16, 18) l'une par rapport à l'autre est une mobilité de translation et la course de mouvement possible correspond approximativement à la force des mâchoires.

9. Disposition de sécurité pour des dispositifs d'ascension tels que des échelles selon une des revendications 4 à 8, **caractérisé en ce que** les mâchoires (16, 18) se referment en relâchant la broche d'arrêt et entourent le rail (14), surtout au cas où la sécurité fonctionnant par la gravité ne se déclencherait pas.

10. Disposition de sécurité pour des dispositifs d'ascension tels que des échelles selon une des revendications 3 à 9, **caractérisé en ce que** les ressorts entre les mâchoires (16, 18) sont des ressorts à pression et sont de préférence logés entourant les boulons (28, 30, 32) et compriment les mâchoires (16, 18).

11. Disposition de sécurité pour des dispositifs d'ascension tels que des échelles selon l'une des revendications précédentes **caractérisé en ce que** trois boulons (28, 30, 32) sont prévus, qui sont logés en formant un triangle très plat distribué sur les axes et que de préférence le boulon du milieu (28) présente le plus grand diamètre et loge le crochet de sécurité (28).

12. Disposition de sécurité pour des dispositifs d'ascension tels que des échelles selon l'une des revendications précédentes **caractérisé en ce que** la sécurité de torsion (59) est formée comme déviation de forme des deux mâchoires (16, 18) l'une de l'autre, de préférence du côté des mâchoires (16, 18) tourné vers les rails (14), et coopère avec une barrière attachée unilatéralement sur la surface supérieure, la surface inférieure et/ou éventuellement entre les entrées du rail (14).
